# EUROPÄISCHE PATENTSCHRIFT

(11) **EP 0 203 907 B1**
(45) Veröffentlichungstag und Bekanntmachung des Hinweises auf die Patenterteilung: **19.04.1989**
(21) Anmeldenummer: 86890013.5
(22) Anmeldetag: 29.01.1986
(51) Int. Cl.: E21C 11/02, E21D 21/00

(54) **Bohrwagen für das Bohren von Spreng- und Ankerlöchern**
Drill wagon for drilling excavation and rockbolt holes
Jumbo pour le forage de trous d'excavation et de trous de boulonnage

(30) Priorität: 01.02.1985 AT 298/85
(43) Veröffentlichungstag der Anmeldung: 03.12.1986
(73) Patentinhaber: VEREINIGTE EDELSTAHLWERKE AKTIENGESELLSCHAFT (VEW), A-1010 Wien (AT)
(72) Erfinder: Gür, Aziz, Dipl.-Ing., A-8600 Bruck/Mur (AT); Holtschulte, Ulrich, D-8069 Rohrbach/Ilm (AT); Kortan, Oskar, A-8605 Kapfenberg (AT); Pirkner, Walter, A-8605 Kapfenberg (AT); Schön, Konrad, A-8605 Kapfenberg (AT)

(56) Entgegenhaltungen:
- EP-A- 0 083 334
- EP-A- 0 149 056
- GB-A- 2 012 652
- MINING ANNUAL REVIEW, 1975, Seiten 171,179, London, GB; A. GRIERSON et al.: "Underground mining"
- INDUSTRIE MINERALE, Oktober 1978, document s.i.m. B5 "Le boulonnage", Seiten 198-204, St. Etienne, FR; "Jumbos de boulonnage type CTH 10 sur chenilles ou ATH 12 sur pneus"
- ENGINEERING AND MINING JOURNAL, Band 167, Nr. 6, Juni 1966, Seite 372, New York, US; "Drilling"

## Beschreibung

Die Erfindung bezieht sich auf eine Vorrichtung zum Bohren in Gestein, Erz od. dgl., zum Vortrieb oder Tunnelbau mit einem fahrbaren, knickgelenkten Wagen nach dem Oberbegriff.

Beim bergmannischen Abbau von Erzen und dgl. und auch beim Tunnelbau, Kanalbau usw. wechseln zwei verschiedene Vorgänge miteinander ab. Einerseits muß das Gestein od. dgl. herausgebrochen, geschrämt od.dgl. werden, oder es werden beispielsweise Sprenglöcher angefertigt, wonach die Sprengung durchgeführt wird, worauf das gelockerte Gestein entfernt werden muß. Zu diesem Zeitpunkt besteht jedoch der gesprengte Tunnel od dgl. lediglich aus Gestein, wobei der Zusammenhalt des Tunnels nur durch die Gewölbewirkung gegeben ist und jegliche tektonische Unregelmäßigkeiten den weiteren Bestand des Stollens, Tunnels, od. dgl. voll gefährden. Dementsprechend ist es seit langem üblich, nachdem ein Teil des Stollens ausgebrochen wurde, diesen auszubauen, wobei ursprünglich Holzstempel und in jüngerer Zeit Stahltübbinge Verwendung finden. Seit einiger Zeit findet die sogenannte Ankertechnik einen immer größeren Einsatzbereich zur Absicherung von Stollen. Hiebei wird so vorgegangen, daß nach Abschluß der Spreng- und Räumarbeiten in den gewachsenen Fels Bohrlöcher getrieben werden, die etwa normal zur Tangente im jeweiligen Tunnelprofil angeordnet sind, worauf Stahlanker, die an ihrem einen Ende ein Gewinde, eine Platte und eine Mutter tragen, im Bohrloch fixiert werden. Dieses Fixieren im Bohrloch kann entweder mit einem hydraulischen Bindemittel aber auch mit duroplastischen Bindemitteln oder dgl. erfolgen. Nachdem der Anker im Bohrloch beanspruchbar fixiert ist, wird die Schraubenmutter angezogen, sodaß über die zwischen Fels und Schraubenmutter befindliche Stahlplatte auf das Gestein eine Druckspannung aufgebracht wird, womit in vielen Fällen ein vollkommen ausreichender Ausbau des Tunnelstollens od. dgl. gegeben ist. Bislang wurde so vorgegangen, daß das Bohren der Sprenglöcher also jener Bohrlöcher, die in Vortriebsrichtung angeordnet sind, und das Bohren der Ankerlöcher, deren Bohrrichtung etwa vertikal bzw. radial zur Vortriebsrichtung der Sprenglöcher ist, vollkommen unabhängig voneinander durchgeführt wurden, wobei aufgrund der unterschiedlichen Bohrrichtungen auch verschiedene Bohrwagen Verwendung gefunden haben.

Es ist aus der Literatur "Mining Annual Review" 1975, Seite 179, eine Vorrichtung zum Bohren in Gestein ersichtlich. Hierbei weist diese Vorrichtung zumindest drei Konsolen und Bohrarme auf, deren Bohrausleger heb-, schwenk- und senkbar ausgebildet sind und die eine Bohrlafette mit Drehmotor und Vorschubmotor angelenkt tragen. Über eine Hydraulikeinrichtung wird die Vorrichtung angetrieben.

Ferner ist aus EP-A-0 083 334 die Ausbildung eines Bohrarmes zu entnehmen, die es gestattet, den Bohrarm in einer Stellung sowohl beim Bohren als auch beim Laden des Bohrloches zu belassen, wobei eine leichte Positionierung der Bohrlafette bei genauer Einstellung derselben möglich ist.

Aus dem Tunnelbau wird eine Vorrichtung zum Vortreiben von Sprenglöchern bekannt, die eine Vielzahl von Bohrarmen trägt, wobei die seitlich angeordneten Bohrarme in Vortriebsrichtung teleskopierbar sind. Eine derartige Vorrichtung ist jedoch keinesfalls zur Lösung der gestellten Aufgabe geeignet, da eine derartige Vorrichtung zu platzintensiv ist, und weiters die erforderlichen Bohrlöcher für eine Ankerung nicht durchgeführt werden können.

Die vorliegende Erfindung hat sich zum Ziel gesetzt, eine Vorrichtung zum Bohren in Gestein, insbesondere zum bergmännischen Vortrieb zu schaffen, die es erlaubt, ohne großen Platzbedarf selbst bei einer Strecke mit ca. 5 m Breite und 4 m Höhe gleichzeitig Sprenglöcher und auch Ankerlöcher anzufertigen, wobei naturgemäß die Ankerlöcher in jenem Bereich getätigt werden, welcher vorhergehend durch die Spreng- und Räumarbeiten geschaffen wurde. Weiters soll sichergestellt sein, daß die Bedienungsorgane für die Bohrvorrichtungen, sei es für die Sprenglöcher als auch für die Ankerlöcher nicht in dem unabgesicherten Bereich hantieren müssen. Eine weitere Aufgabe der vorliegenden Erfindung besteht darin, daß die Bohrvorrichtung einmal vorort gebracht, nicht mehr verfahren werden muß, sondern daß die entsprechenden Bewegungen der Bohraggregate unabhängig voneinander und gleichzeitig durchgeführt werden können, sodaß die Rüstzeiten und dgl. wesentlich verkürzt werden.

Erfindungsgemäß wird das Ziel dadurch erreicht, daß ein Bohrarm mit Konsole, welcher eine kürzere und/oder teleskopierbare Lafette als die anderen Bohrarme aufweist, zwischen zwei anderen am Wagen angeordnet ist und in Vortriebsrichtung ortsveränderlich mit seiner Konsole entlang einer Verschiebebahn fahrbar und parallel zur Sohle angeordnet ist, daß zusätzlich zwei benachbarte Bohrarme in Vortriebsrichtung ortsveränderlich, mit ihren Konsolen entlang je einer Verschiebebahn fahrbar sind, wobei die mittig angeordnete Verschiebebahn weiter vorort reicht, als die beiden benachbarten.

Durch das knickgelenkte Fahrzeug mit heb-und senkbaren Abstützungen kann der Bohrwagen auch unter engsten Platzbedingungen in Arbeitsstellung verfahren werden, wobei durch die Abstützungen eine exakte Positionierung und Ausrichtung des Wagens gegeben ist. Da der zwischen zwei anderen am Wagen angeordnete Bohrarm mit Konsole in Vortriebsrichtung ortsveränderlich angeordnet ist, können aus einer Arbeitsstellung des Bohrwagens, aus welcher sämtliche Sprenglöcher angeordnet werden, alle oder im wesentlichen alle radial von der Vortriebsrichtung ausgehende Ankerlöcher und zwar in Abstand voneinander bezogen auf die Vortriebsrichtung gebohrt werden, wobei eine besonders störungsfreie Konstruktion dann gegeben ist, wenn der Bohrarm mit seiner Konsole entlang einer Verschiebebahn verfahrbar ist, die parallel zur Sohle anordenbar ist.

Ist der zwischen zwei anderen am Wagen in Vortriebsrichtung ortsveränderlich angeordnete Bohrarm in Richtung vorort näher zum Abbauort verfahrbar, so können auch Ankerlöcher in unmittelbarer Nähe vor der Ortsbrust in das Gestein getrieben werden, sodaß eine optimale Sicherung des Stollens gegeben ist.

Sind zumindest drei in Vortriebsrichtung orientierte parallele Verschiebebahnen, entlang welcher Konsolen der Bohrarme verschiebbar sind, am Wagen angeordnet, so ist eine besonders gute zeitliche Kombination für die Ausführung des Bohrarbeiten für die Sprenglöcher und die Bohrarbeiten für die Ankerlöcher gegeben, wobei weiters eine besonders gute Absicherung im gesamten Bereich des Vortriebs gegeben ist.

Eine besonders einfache und vorteilhafte Konstruktion des Bohrarmes für die Ankerung ergibt sich dann, wenn der zwischen zwei anderen am Wagen in Vortriebsrichtung ortsveränderlich angeordnete Bohrarm eine Welle aufweist, die normal zur Bohrauslegerlängsrichtung und parallel zur Sohle angeordnet ist.

Im folgenden wird die Erfindung anhand der Zeichnungen näher erläutert.

Es zeigen Fig. 1 einen Bohrwagen in Seitenansicht und Fig. 2 den Bohrwagen gemäß Fig. 1 in Ansicht von oben.

Der Wagen 1 weist eine Hydraulikversorgung 2 auf, und wird durch Räder 3 auf der Sohle getragen. Anstelle von Rädern können auch Raupen, Portale, Schienen usw. vorgesehen sein. An den jeweiligen Enden des Wagens sind heb-und senkbare Abstützungen 4 vorgesehen. Der Wagen ist, wie insbesondere aus Fig. 2 ersichtlich, knickgelenkt. Am in Vortriebsrichtung gemäß Pfeil a gesehen vorderen Ende sind drei Verschiebebahnen 5, 6 und 7 vorgesehen. Diese Verschiebebahnen sind, wie insbesondere aus Fig. 1 ersichtlich, im wesentlichen parallel zur Sohle angeordnet. Auf der Verschiebebahn 6 die weiter vorort reicht als die Verschiebebahnen 5 und 7, ist eine Konsole 8 mit Bohrarm 9 angeordnet. Diese Konsole 8 ist entlang der Verschiebebahn 6 in und entgegen der Vortriebsrichtung ortsveränderlich. Entlang der Verschiebebahnen 5 und 7 sind die drehbaren Konsolen 10 und 11 längsverschieblich. Wie insbesondere aus Fig. 2 ersichtlich, kann die Konsole 8 der mittleren Verschiebebahn weiter vorort verschoben werden, als die Konsolen 10 und 11. Jeder Bohrarm ist teleskopierbar und weist eine nicht dargestellte Vorschubseinrichtung und einen Schlagbohr- bzw. Drehmotor auf, mit dem die jeweiligen Bohrstangen 12, 13 und 14 in das Gestein getrieben werden. An der Konsole 8 ist der Bohrarm 9 oberhalb dem zugehörigen Heb- und Senkzylinder 15 angeordnet, wobei zumindest einer der Bohrarme 16 und 17 jeweils unterhalb ihres zugehörigen Heb- und Senkzylinders 18, 19 angeordnet ist. Der mittlere Bohrarm ist auch teleskopierbar ausgebildet, und es ist weiters der Lafettenhalter 20 an einer Welle 21 gelagert, welche normal zur Bohrauslegerlängsrichtung und parallel zum Untergrund angeordnet ist. Der Lafettenhalter trägt eine Bohrlafette 22. Hinter den Verschiebebahnen 5, 6 und 7 ist eine Arbeitsbühne 23 angeordnet.

Wie aus Fig. 1 besonders deutlich ersichtlich, können die Bohrstangen 12 und 14, welche zur Ausführung von Sprenglöchern dienen, in die Brust hineingetrieben werden, unabhängig von der Ankerarbeit, die beispielsweise mit der Bohrstange 13 durchgeführt wird. In Fig. 1 sind drei Bohrlöcher 24, 25 und 26 schematisch dargestellt, welche in den First getrieben wurden, die einen Abstand voneinander aufweisen, und zwar bezogen auf die Vortriebsrichtung a. Wie deutlich ersichtlich, kann in einer Arbeitsstellung des Wagens unabhängig von der Ausführung der Sprenglöcher der Bohrarm für die Ausführungs der Ankerlöcher in und entgegen der Vortriebsrichtung verfahren werden, sodaß keine gegenseite Behinderung gegeben ist, und Ankerlöcher und Vortriebslöcher gleichzeitig ausgeführt werden können. Von der Anzahl der erforderlichen Bohr- bzw. Sprenglöcher ist es auch abhängig, in welcher Anzahl die einzelnen Bohraggregate vorgesehen sind.

Das Absenken der heb- und senkbaren Abstützungen wird immer dann erfoderlich sein, wenn an einer Stelle mehrere Bohrarbeiten durchgeführt werden, um jegliches Verreiben der Bohrstangen und dgl. durch Positionsänderungen des Wagens im Gestein zu vermeiden. Die Lafette 22 für die Ausführung der Ankerlöcher kann kürzer oder teleskopierbar, z. B. zur Ankerführung von Sprenglochern in Vortriebsrichtung ausgebildet sein, als die Lafette für die Durchführung der Sprenglöcher, da in der Regel die Stollenhöhe geringer ist, als die Länge der Sprenglöcher.

## Patentansprüche

1. Vorrichtung zum Bohren in Gestein, Erz od. dgl., zum Vortrieb oder Tunnelbau, mit einem fahrbaren, knickgelenkten Wagen (1), mit heb-und senkbaren Abstützungen (4), welche mehrere Bohrarme (9,16,17) mit drehbaren Konsolen (8, 10, 11) aufweist, deren Bohrausleger heb- und schwenkbar, gegebenenfalls dreh- und/oder teleskopierbar ausgebildet sind, und eine Bohrlafette (22) mit Drehschlagmotor und Vorschubeinrichtung angelenkt tragen, sowie über eine Hydraulikversorgung verfügen, dadurch gekennzeichnet, daß ein Bohrarm mit Konsole (8), welcher eine kürzere und/oder teleskopierbare Lafette (22) als die anderen Bohrarme aufweist, zwischen zwei anderen am Wagen (1) angeordnet ist und in Vortriebsrichtung (a) ortsveränderlich mit seiner Konsole (8) entlang einer Verschiebebahn (6) fahrbar und parallel zur Sohle angeordnet ist, daß zusätzlich zwei benachbarte Rohrarme (16,17) in Vortriebsrichtung (a) ortsveränderlich, mit ihren Konsolen (10,11) entlang je einer Verschiebebahn (5, 7) fahrbar sind, wobei die mittig angeordnete Verschiebebahn weiter vorort reicht, als die beiden benachbarten.

2. Vorrichtung nach Anspruch 1, dadurch gekennzeichnet, daß der zwischen zwei anderen am Wagen (1) in Vortriebsrichtung (a) ortsveränderlich angeordnete Bohrarm (9) in Richtung vorort näher zum Abbauort verfahrbar ist.

3. Vorrichtung nach Anspruch 1 und 2, dadurch gekennzeichnet, daß drei in Vortriebsrichtung (a) orientierte parallele Verschiebebahnen (5, 6, 7), entlang welcher Konsolen (8, 10, 11) der Bohrarme verschiebbar sind, am Wagen (1)) angeordnet sind.

4. Vorrichtung nach einem der Ansprüche 1 bis 3, dadurch gekennzeichnet, daß der zwischen zwei anderen, am Wagen (1) in Vortriebsrichtung (a) ortsveränderlich angeordnete Bohrarm (9) eine Welle (21) aufweist, die normal zur Bohrauslegerlängsrichtung und parallel zur Sohle angeordnet ist.

## Claims

1. An apparatus for boring in rock, ore or the like, for advance heading or tunnel construction, having a movable, articulated carriage (1), with raisable and lowerable supports (4), which apparatus comprises a plurality of boring heads (9,16,17) with rotatable brackets (8, 10, 11), the bore arms of which are constructed to be raisable and lowerable, and where appropriate rotatable and/or telescopically collapsible, and support a boring mounting (22) with a rotary percussion motor and a feeding device in an articulated manner, and are supplied hydraulically, characterized in that a boring head with a bracket (8), which comprises a shorter and/or telescopically collapsible mounting (22) than the other boring heads, is arranged between two others on the carriage (1) and is drivable so as to move in the direction of advance (a) with its bracket (8) along a displacement path (6) and is arranged parallel to the floor, and in addition two adjacent boring heads (16, 17) are drivable so as to be movable in the direction of advance (a) with their brackets (10, 11 along a displacement path (5, 7) in each case, the centrally arranged displacement path extending further forward than the two adjacent ones.

2. An apparatus according to Claim 1, characterized in that the boring head (9) arranged so as to be movable in the direction of advance (a) between two others on the carriage (1) is drivable in a forward direction closer to the work site.

3. An apparatus according to Claim 1 or 2, characterized in that three parallel displacement paths (5, 6, 7), which are orientated in the direction of advance (a) and along which brackets (8, 10, 11) of the boring heads are displaceable, are arranged on the carriage (1).

4. An apparatus according to any one of Claims 1 to 3, characterized in that the boring head (9) arranged so as to be movable in the direction of advance (a) between two others on the carriage (1) comprises a shaft (21) which is arranged at right angles to the longitudinal direction of the bore arms and parallel to the floor.

## Revendications

1̅. D̅ispositif pour le forage dans la roche, le minerai ou dans une matière analogue pour les travaux miniers ou la construction de tunnels, avec un chariot (1) mobile à direction pivotante au centre, avec des appuis (4) pouvant se soulever et s'abaisser, qui comporte plusieurs bras de forage (9,16,17) avec des consoles (8, 10, 1) dont les flèches de forage peuvent se soulever et s'abaisser et sont éventuellement tournantes et/ou télescopiques, et qui portent de façon articulée un affût de forage (22) avec moteur roto-percutant et dispositif d'avance, et qui disposent également d'une alimentation hydraulique, caractérisé en ce qu'un bras de forage avec console (8) qui possède un affût (22) télescopique et/ou plus court que les autres bras de forage est disposé sur le chariot (1) entre deux autres bras et peut se déplacer dans le sens d'avancement (a) avec sa console (8) le long d'une voie de déplacement (6) parallèlement à la sole, que de plus deux bras de forage (16, 17) voisins peuvent se déplacer dans le sens d'avancement (a) avec leurs consoles (10, 11) chacun le long d'une voie de déplacement (5, 7), la voie de déplacement disposée au milieu s'étendant dans le sens de l'avancement plus loin que les deux voies voisines.

2.Dispositif selon la revendication 1, caractérisé en ce que le bras de forage (9) disposé mobile dans le sens d'avancement (a) sur le chariot (1) entre les deux autres bras peut être déplacé en se rapprochant du point d'abattage.

3. Dispositif selon la revendication 1 et 2, caractérisé en ce que sont disposées sur le chariot (1) trois voies de déplacement (5, 6, 7) parallèles, orientées dans le sens d'avancement (a), le long desquelles peuvent se déplacer les consotes (8,10,11) des bras de forage.

4. Dispositif selon une quelconque des revendications 1 à 3, caractérisé en ce que le bras de forage (9) disposé mobile dans le sens d'avancement (a) sur le chariot (1) entre deux autres bras présente un arbre (21) qui est disposé perpendiculairement au sens longitudinal de la flèche de forage et parallèlement à la sole.
